# EUROPÄISCHE PATENTSCHRIFT

(11) **EP 1 274 641 B1**
(45) Veröffentlichungstag und Bekanntmachung des Hinweises auf die Patenterteilung: **17.03.2004**
(21) Anmeldenummer: 01931634.8
(22) Anmeldetag: 20.04.2001
(51) Int. Cl.: B65H 33/16, B65H 31/24, B65H 39/11

(54) **VERFAHREN UND VORRICHTUNG ZUM BILDEN VON BLATTGRUPPEN AUS EINEM ODER MEHREREN BLÄTTERN**
METHOD AND DEVICE FOR FORMING PILES OF SHEETS CONSISTING OF ONE OR MORE SHEETS
PROCEDE ET DISPOSITIF POUR FORMER DES GROUPES DE FEUILLES COMPRENANT UNE OU PLUSIEURS FEUILLES

(30) Priorität: 20.04.2000 DE 10019699
(43) Veröffentlichungstag der Anmeldung: 15.01.2003
(73) Patentinhaber: BÖWE SYSTEC AG, 86159 Augsburg (DE)
(72) Erfinder: SCHWAB, Franz, 86169 Augsburg (DE)
(74) Vertreter: Schoppe, Fritz, Dipl.-Ing.
(86) Internationale Anmeldenummer: PCT/EP2001/004528
(87) Internationale Veröffentlichungsnummer: WO 2001/081219

(56) Entgegenhaltungen:
- EP-A- 0 472 816
- EP-A- 0 624 537
- EP-A- 0 974 540
- DE-A- 2 740 423
- US-A- 4 146 216
- PATENT ABSTRACTS OF JAPAN vol. 009, no. 051 (M-361), 6. März 1985 (1985-03-06) & JP 59 186867 A (FUJI XEROX KK), 23. Oktober 1984 (1984-10-23)

## Beschreibung

Die vorliegende Erfindung bezieht sich auf ein Verfahren und auf eine Vorrichtung zum Bilden von Blattgruppen aus einem oder mehreren Blättern.

Im Stand der Technik sind Papierhandhabungssysteme bekannt, bei denen beispielsweise zwei-nutzig bedruckte Blätter einer Schneidemaschine zugeführt werden, vereinzelt werden, und einer anschließenden Maschine zur Weiterverarbeitung bereitgestellt werden. Hierbei werden die zwei-nutzig bedruckten Blätter mittels geeigneter Maschinen, wie z.B. eines Mergers, übereinandergelegt und liegen so zur weiteren Verarbeitung an nachfolgenden Papierhandhabungsmaschinen an. Anstelle der zwei-nutzig bedruckten Blätter, die über eine Schneidemaschine bereitgestellt werden, werden einzelne Blätter auch durch einen Blattanleger nachfolgenden papierhandhabungsmaschinen zugeführt, wobei die Blätter beispielsweise in gestapelter Form in dem Blattanleger bereitgestellt sind.

Zur Weiterverarbeitung der auf die oben beschriebene Art bereitgestellten Blätter in den nachfolgenden Maschinen übernehmen diese eines oder mehrere bereitgestellte Blätter, wobei vor diesen Maschinen eine Sammelstation angeordnet ist, in der aus den bereitgestellten Blättern einzelne Blattgruppen aus einem oder mehreren Blättern gebildet werden. Die in der Sammelstation gebildeten Blattgruppen werden nach Fertigstellung der Blattgruppe an die nachfolgenden Maschinen, wie z.B. ein Falzwerk oder einen Kuvertierer, weitergegeben.

Der Taktzyklus, mit dem einzelne Blätter durch die Schneidemaschine oder den Blattanleger bereitgestellt werden, ist höher als der Taktzyklus der nachfolgenden Maschinen, also des Kuvertierers oder des Falzwerks. Als Beispiel sei ein Kuvertierer angenommen, der Blätter empfängt, die durch eine Schneidemaschine bereitgestellt werden. Eine solche Schneidemaschine kann während einer festgelegten Zeitdauer z.B. 1000 mal schneiden, während der Kuvertierer z.B. nur 100 mal kuvertieren kann. Dies führt dazu, daß in einem ersten Fall, in dem der Kuvertierer nur einzelne Blätter verarbeitet, die Schneidemaschine regelmäßig angehalten wird, da zu viele Blätter durch diese bereitgestellt würden, wohingegen in einem zweiten Fall, in dem der Kuvertierer jeweils 15 Blätter kuvertiert, der Kuvertierer regelmäßig angehalten werden muß, da die Schneidemaschine nicht ausreichend viele Blätter bereitstellen kann.

Im Stand der Technik sind einstöckige Sammelvorrichtungen oder Sammelstationen bekannt, bei denen Blätter mit hoher Geschwindigkeit zugeführt werden können. Bei der Ausgabe eines gebildeten Blattstapels bzw. einer gebildeten Blattgruppe muß die Ausgabegeschwindigkeit jedoch reduziert werden, da große Stapel nicht so schnell transportiert werden können. Auch eine nachfolgende Verarbeitungsvorrichtung, wie z.B. ein Sammelfalzwerk, reduziert die maximale Ausgabegeschwindigkeit. Dies führt dazu, daß die Sammelstation so lange keine neuen Blätter sammeln kann, bis die vorherige Gruppe den Sammelbereich verlassen hat und der der Sammelstation zugeordnete Anschlag wieder geschlossen ist.

Der Nachteil dieser bekannten Sammelstation besteht darin, daß diese eine Leistungreduzierung des Gesamtsystems herbeiführt, insbesondere bei kleinen Sammelmengen und schnellen Vorläufermaschinen, wie z.B. Blattanlegern oder Schneidemaschinen. Zusätzlich besteht ein Nachteil dahingehend, daß eine Lücke zwischen der Gruppe, die ausgegeben wird, und dem nachfolgenden Blatt so groß gewählt werden muß, daß bei der größten Sammelmenge und bei im Betrieb vorhandenen mechanischen Streuungen eine sichere Funktion des Anschlagrechens gewährleistet ist. Hieraus resultiert, daß aus der Blattzuführvorrichtung (z.B. Schneidemaschine oder Blattanleger) erst dann wieder Papier bzw. ein Blatt zugeführt werden kann, wenn die Sammelstation die vorherige Gruppe ausgegeben hat und wieder aufnahmefähig ist.

Als Beispiel ergibt sich für einen Vorläufer der mit 6 m/s Papier zuführt und für eine Sammelstation die Papier mit 3 m/s ausgibt eine Taktleistungsminderungen bei einer Zweiblattsammelmenge von bis zu 33%.

Anhand der Fig. 6 bis 8 werden nachfolgend Beispiele für aus dem Stand der Technik bekannte Blatthandhabungssysteme näher beschrieben, wobei anhand der nachfolgenden Beschreibung die oben aufgeworfene Problematik verdeutlicht wird.

In Fig. 6A ist ein Blatt- bzw. Papierhandhabungssystem 600 dargestellt, welches eine Schneidemaschine 602 aufweist, an die sich eine Stoppstelle bzw. ein Puffer 604 anschließt. Nachfolgend zu der Stoppstelle 604 ist ein Merger 606 angeordnet, an den sich wiederum eine Stoppstelle bzw. ein Puffer 608 anschließt. Am Ausgang der Stoppstelle 608 ist eine Sammelstation 610 angeordnet, die Blattgruppen bildet, die anschließend an ein Falzwerk 612 ausgegeben werden. Die Pfeile in der Darstellung in Fig. 6A in den einzelnen Maschinen zeigen eine Blatt- bzw. Papierlaufrichtung P an.

In der Schneidemaschine 602 wird eine bereits bedruckte Papierbahn in einzelne Blätter vereinzelt, die dann der Stoppstelle 604 bereitgestellt werden. Die einzelnen Blätter B sind, wie in Fig. 6A zu erkennen ist, nebeneinanderliegend in der Papierlaufrichtung P parallel zu einer Maschinenmittelachse X angeordnet. Der Merger 606 bewirkt ein Übereinanderlegen der in der Stoppstelle 604 anliegenden Blätter derart, daß diese in Papierlaufrichtung P mittig bezüglich der Maschinenmittelachse X übereinanderliegend angeordnet sind. Aus dem Merger 606 werden die zusammengeführten Blätter der weiteren Stoppstelle 608 übergeben, von dem aus die Blattgruppen dann in die Sammelstation 610 übergeben werden, in der eine Blattgruppe 614 bestehend aus einem oder mehreren Blättern gebildet wird. Sobald die erwünschte Blattzahl in der Blattgruppe erreicht ist, wird die Blattgruppe 614 aus der Sammelstation 610 ausgefahren und dem Falzwerk 612 zugeführt, in dem die entsprechende Falzoperation durchgeführt wird. Anschließend erfolgt eine weitere Verarbeitung der Blätter, soweit dies erforderlich ist.

In Fig. 6B ist ein Ablaufdiagramm dargestellt, das die Ausgabezeiten für Zweiblattgruppen, die ungerade angeordnet sind, darstellt, wobei in dem Diagramm über die X-Achse die Zeit aufgetragen ist, und über die Y-Achse die jeweiligen Ausgabezeiten der einzelnen Maschinen des Systems 600, wie dies durch die entsprechenden Bezugszeichen an der Y-Achse dargestellt ist. Hinsichtlich des Mergers ist darauf hinzuweisen, daß mit dem Bezugszeichen 606R die Ausgabezeiten für ein Blatt angegeben sind, das bezüglich der Maschinenmittelachse X rechts am Mergereingang angeordnet ist, und mit 606L ist die Ausgabezeit für ein Blatt angegeben, das am Eingang des Mergers links von der Maschinenmittelachse X anliegt.

Für das Ablaufdiagramm sei weiter angenommen, daß die Schneidemaschine 24000 Schnitte durchführt, die Länge der Stoppstellen jeweils 330 mm beträgt, und der Merger 606 die einzelnen Blätter versetzt ausgibt.

Als Ausgabezeiten für die einzelnen Maschinen ergeben sich für die Schneidemaschine 602 jeweils 150ms, für die Stoppstelle 604 120ms, für den Merger für jedes Blatt 145ms, für die Stoppstelle 608 für jedes Blatt jeweils 70ms, und für die Sammelstation 610 150ms. Bei dem dargestellten Beispiel ändern sich die Ausgabezeiten der einzelnen Komponenten nicht, wie sich aus den gleich langen Linien in dem Diagramm in Fig. 6B ergibt.

Zum Zeitpunkt t = 0ms wird gerade eine bereits fertiggestellte Blattgruppe 614 aus der Sammelstation 610 ausgefahren. Zu diesem Zeitpunkt t = 0ms befinden sich in der Stoppstelle 610 ein Blatt, in der Stoppstelle 604 zwei Blätter und am Ausgang der Schneidemaschine 602 stehen die nächsten Blätter zum Schneiden an.

Zeitlich versetzt zum Beginn des Ausfahrens der Blätter aus der Sammelstation 610 bei t = 75ms wird begonnen, die Blätter in der Stoppstelle 604, die am Eingang des Mergers 606 liegen, zusammenzuführen, wobei bei t = 75ms begonnen wird, das links liegende Blatt zu bewegen, und mit einem zeitlichen Versatz von 25ms wird begonnen das rechts liegende Blatt zu bewegen. Um sicherzustellen, daß die Stoppstelle 608 die vom Merger ausgegebenen Blätter aufnehmen kann, wird bei t = 125ms begonnen, das in dieser Stoppstelle 608 befindliche Blatt auszufahren, was 70ms dauert, so daß, wie zu ersehen ist, dieses in die Sammelstation 610 gelangt, wenn die vorhergehende Gruppe bereits diese verlassen hat. Zum Zeitpunkt t = 25ms hat das links liegende Blatt in dem Merger 606 die Stoppstelle 608 erreicht, und wird durch diesen ebenfalls an die Sammelstation 610 ausgegeben, so daß bei t = 290ms wieder zwei Blätter in der Sammelstation 610 angeordnet sind. Nach Beginn des Durchlaufens der einzelnen Blätter durch den Merger 606 wird zeitlich versetzt hierzu die Stoppstelle 604 getrieben, um die dort vorhandenen Blätter an dem Eingang des Mergers 606 bereitzustellen, was 120ms dauert. Bereits vorab wurde die Schneidemaschine in Betrieb gesetzt, um sicherzustellen, daß nach dem Ausfahren der Blätter aus der Stoppstelle 604 weitere Blätter aus der Schneidemaschine 602 zugeführt werden. Wie aus Fig. 6B ersichtlich ist, wiederholt sich dieser Zyklus daraufhin. Die Taktzeit beträgt 295ms was etwa 12200 Takten pro Stunde entspricht. Die angegebenen Zeiten können sich aufgrund von Toleranzen und sonstigen mechanischen Streuungen in den Komponenten ändern.

In Fig. 7 ist ein weiteres Beispiel dargestellt, wobei in Fig. 7A eine weitere Papierhandhabungsmaschine 700 gezeigt ist, die einen Blattanleger 702, ein Schuppenband 704, eine Stoppstelle 706 und eine Sammelstation 708 aufweist, die sich entlang einer Maschinenmittelachse X in Papierlaufrichtung P nacheinanderfolgend erstrecken. Wie aus Fig. 7A zu erkennen ist, werden von dem Blattanleger 702 einzelne Blätter B abgezogen, und dem Schuppenband 704 bereitgestellt, so daß eine Mehrzahl von Blättern geschuppt angeordnet sind, wie dies in Fig. 7A zu erkennen ist. Aus dem Schuppenband werden einzelne Blätter der Stoppstelle 706 zugeführt, von dem aus dieselben der Sammelstation 708 zum Bilden einer Blattgruppe 710 aus einem oder mehreren Blättern zugeführt werden.

In Fig. 7B ist ein Ablaufdiagramm gezeigt, das die Ausgabezeiten der Schuppeneinrichtung 704, der Stoppstelle 706 und der Sammelstation 708 darstellt, wobei über die X-Achse die Zeit t aufgetragen ist, und über die Y-Achse die einzelnen Komponenten des Blatthandhabungssystems 700.

Zum Zeitpunkt t = 0ms wird begonnen, die in der Sammelstation 708 vorhandene Blattgruppe 710 auszufahren, was 150ms dauert. Zu diesem Zeitpunkt befinden sich bereits ein Blatt in der Stoppstelle 706 und eine entsprechende Anzahl von Blättern in der Einrichtung 704. Kurz bevor die Blattgruppe vollständig aus der Sammelstation 708 ausgefahren ist, wird bei t = 125ms zeitgleich begonnen, ein Blatt aus der Stoppstelle 706 auszufahren und ein in Papierlaufrichtung vorne liegendes Blatt aus der Schuppeneinrichtung 704 in die Stoppstelle 706 zu übertragen. Das Ausfahren des Blattes aus der Stoppstelle 706 dauert 75ms und das Ausfahren eines Blattes aus der Einrichtung 704 in die Stoppstelle 706 dauert 100ms. Um sicherzustellen, daß eine zweiblattgruppe nach dem Ausfahren der vorhergehenden Gruppe aus der Sammelstation 708 wieder gebildet wird, wird das aus der Schuppeneinrichtung 704 ausgefahrene Blatt nach Erreichen der Stoppstelle 706 aus dieser wieder ausgefahren, wobei dies mit einer erhöhten Geschwindigkeit erfolgt, so daß die Zeit 65ms beträgt. Die angegebenen Zeiten können sich aufgrund von Toleranzen und sonstigen mechanischen Streuungen in den Komponenten ändern.

Hierdurch befinden sich am Ende des Taktzyklusses, der 300ms dauert wieder zwei Blätter in der Sammelstation 708. Um sicherzustellen, daß auch die Stoppstelle 706 wieder ein Blatt enthält, wird zeitlich versetzt (100ms) ein weiteres Blatt aus der Einrichtung 704 in Richtung der Stoppstelle bewegt, das diesen erreicht, wenn das vorab dort befindliche Blatt bereits in der Sammelstation ist, wie es aus Fig. 7B bei 704 zu erkennen ist.

In Fig. 8 sind die Brutto-Taktleistungen der anhand der Fig. 6 und 7 beschriebenen Vorrichtungen tabellarisch zusammengefaßt, abhängig von der Anzahl der Vordrucke, wobei in Fig. 8A die Brutto-Taktleistung für das anhand der Fig. 6 beschriebene System, und anhand der Fig. 8B die Bruttotaktleistung für das anhand der Fig. 7 beschriebene System dargestellt sind.

In Fig. 8A ist in der Spalte "VD-Gruppe" (Vordruck-Gruppe) angegeben, daß diese entweder paarig, versetzt oder gemischt 1:1 ist. Bei der paarigen Anordnung sind die Vordrucke derart angeordnet, daß diese nebeneinanderliegend aus der Schneidemaschine 602 in die Stoppstelle 604 übergeben werden, also Blätter einer Blattgruppe befinden sich immer paarig nebeneinander. Die "versetzte Anordnung" bedeutet, daß Blätter, die einzelnen Blattgruppen zugeordnet sind, nicht paarig nebeneinander angeordnet sind, sondern aufeinanderfolgend in Blattlaufrichtung hintereinander angeordnet sind, d. h. während das eine Blatt einer Blattgruppe bereits in der Stoppstelle 604 angeordnet ist, befindet sich das nachfolgende Blatt noch in der Schneidemaschine 602. Hinsichtlich der "gemischten Anordnung" wird darauf hingewiesen, daß die zum Ausdruck bringt, daß 50% der Vordrucke versetzt angeordnet sind und 50% der Vordrucke paarig angeordnet sind. In den beiden rechten Spalten ist angegeben, wieviel Kuverts pro Stunde bzw. Vordrucke pro Stunde abhängig von der Anzahl der Vordrucke und der Anordnung der einzelnen Blätter verarbeitet werden können.

In Fig. 8B ist die Brutto-Taktleistung für das anhand der Fig. 7 beschriebene System für unterschiedliche Anzahlen von Vordrucken abhängig von den verarbeiteten Kuverts bzw. Vordrucken pro Stunde angegeben. Eine Gruppierung der Vordrucke wie in Fig. 8A erfolgt nicht, da die einzelnen Blätter nicht nebeneinander liegend bereitgestellt werden.

Wie aus der obigen Erörterung deutlich wird, ist die den bekannten Vorrichtungen zugrunde liegende Problematik darin zu sehen, daß die Sammelstation so lange keine neuen Blätter sammeln kann, bis die vorherige Gruppe den Sammelbereich verlassen hat. Die vorgeschlagenen Lösungen zur Ausgestaltung der Sammelstation derart, daß diese mehrere Aufnahmebereiche bzw. Sammelbereiche aufweist, zwischen denen hin- und hergeschaltet wird, ist in Anbetracht des erhöhten mechanischen Aufwandes, des erhöhten Steuerungsaufwandes sowie der erhöhten Kosten nachteilhaft.

Im Stand der Technik sind bereits Lösungen bekannt, die das Erfordernis, einzelne Maschinen anzuhalten, dadurch vermeiden, daß eine Stoppstelle zwischen der Schneidemaschine und nachfolgenden Maschinen angeordnet ist, oder daß eine Sammelstation eine Puffer- bzw. Stoppstellen-Einrichtung aufweist, um so einen kontinuierlichen Betrieb zu ermöglichen.

In einem Fall ist vorgesehen, bereitgestellte Blätter in einem Puffer zu sammeln und nach Erreichen einer vorbestimmten Blattzahl, d. h. nach dem Bilden einer Blattgruppe, auf eine zweite Pufferebene umzuschalten, so daß die in der ersten Pufferebene enthaltenen Blätter der weiteren Verarbeitung zugeführt werden können, während gleichzeitig in den zweiten Puffer von der Schneidemaschine ausgegebene Blätter eingegeben werden. Eine solche Vorrichtung ist beispielsweise in dem US-Patent 5,083,769 beschrieben.

Eine weitere Lösung besteht darin, die bereitgestellten Blätter in einem einzelnen Puffer geschuppt abzulegen, wobei zum Bilden von Blattgruppen der Schuppenstrom um eine vorbestimmte Entfernung weitergeführt wird, die der Anzahl der Blätter in der zu bildenden Blattgruppe entspricht, die dann ausgegeben werden. Eine solche Lösung ist in der DE 199 40 405 A und in der DE 199 40 406 A beschrieben.

Der Nachteil der oben beschriebenen Vorrichtungen besteht darin, daß diese mit mehreren Pufferbereichen oder Ablagebereichen arbeiten, was zu einem erhöhten mechanischen Aufwand und einer aufwendigen Ansteuertechnik führt, was überdies die Kosten erhöht.

Die DE 4333575 A1 beschreibt ein Verfahren und eine Vorrichtung zum Bilden und Versetzen von Stapeln aus bedruckten Blättern. Die Blätter werden einzeln voran bewegt und so übereinander geschuppt, daß ein nachfolgendes Blatt versetzt unter dem vorher gehenden Blatt zu liegen kommt. Der Stapel wird durch Auftreffen der geschuppten Blätter an einem Anschlag gebildet. Um wenig Zeit beim Versetzen eines fertigen Blattstapels zu verlieren, wird zwischen dem letzten zum Stapel gehörenden Blatt und dem nachfolgenden Blatt eine Lücke gebildet. Sobald das letzte Blatt die Stapelstellung erreicht hat, wird der Anschlag wegbewegt, so daß der Stapel vom Blattförderer wegbewegt wird. Daraufhin wird der Anschlag wieder in seine Anschlagstellung gebracht und der nächste Stapel gebildet.

Ausgehend von diesem Stand der Technik liegt der vorliegenden Erfindung die Aufgabe zugrunde, ein verbessertes Verfahren und eine verbesserte Vorrichtung zum Bilden von Blattgruppen zu schaffen, das die Aufnahme neuer Blätter schon dann erfordert, wenn die vorherige Gruppe die Sammelvorrichtung bzw. Sammelstation noch nicht vollständig verlassen hat, ohne daß zusätzliche Sammelbereiche vorgesehen werden müssen.

Diese Aufgabe wird durch ein Verfahren nach Anspruch 1, durch eine Vorrichtung nach Anspruch 14 gelöst und durch eine Vorrichtung nach Anspruch 19 gelöst.

Gemäß einem bevorzugten Ausführungsbeispiel der vorliegenden Erfindung werden das eine oder die mehreren Blätter einer Blattgruppe in einen Sammelbereich zugeführt. Sobald die vorbestimmte Blattzahl erreicht ist, wird der Blattstapel in Richtung einer Ausgabeeinheit bewegt. Ist die Ausgabeeinheit erreicht, wird der Blattstapel vertikal verschoben, so daß derselbe oberhalb des Sammelbereichs angeordnet ist, der Sammelbereich wird durch das Anheben des fertigen Blattstapels also freigegeben, so daß im wesentlichen gleichzeitig mit dem Ausfahren des fertigen Blattstapels Blätter des nachfolgenden Blattstapels in dem Sammelbereich aufgenommen werden können. Das Zuführen weiterer Blätter wird ermöglicht, sobald ein ausreichender Abstand zwischen dem angehobenen Stapel und dem Sammelbereich sich eingestellt hat.

Gemäß einem weiteren bevorzugten Ausführungsbeispiel der vorliegenden Erfindung umfaßt die Sammelstation eine verschwenkbare Sammeleinrichtung mit zumindest zwei Sammelfächern, in die eine oder mehrere Blätter einer Blattgruppe eingebracht werden. Sobald in einem Sammelfach eine vorbestimmte Blattzahl erreicht ist, wird die Sammeleinrichtung verschwenkt, so daß ein weiteres Sammelfach dem Eingang der Sammelstation zugeordnet ist, während gleichzeitig die gebildete Blattgruppe aus der Sammelstation ausgefahren wird. Durch das Verschwenken der Sammeleinrichtung zum nächsten Sammelfach wird ein ausreichender Abstand zwischen aufeinander folgenden Blättern zum Sammeln in der Sammeleinrichtung sichergestellt, so daß die erste Blattgruppe sicher ausgefahren wird, und die zweite Blattgruppe sicher gegen einen Anschlag eingefahren wird.

Der Vorteil des erfindungsgemäßen Verfahrens und der erfindungsgemäßen Vorrichtung liegen auf der Hand, da es nunmehr nicht mehr erforderlich ist, darauf zu warten, bis eine Blattgruppe vollständig aus einer Sammelstation ausgefahren ist. Vielmehr wird bei Erreichen eines ausreichenden Abstandes zwischen der fertigen Blattgruppe und dem Sammelbereich ermöglicht, daß bereits neue Blätter aufgenommen werden. Dies führt zu einer erheblichen Steigerung der Taktleistung eines solchen Systems und somit zu einer erheblichen Steigerung der Gesamttaktleistung eines Gesamtpapierhandhabungssystems.

Ein weiterer Vorteil des erfindungsgemäßen Verfahrens und der erfindungsgemäßen Vorrichtung besteht darin, daß auf die aufwendigen "Doppelpuffer" verzichtet werden kann, so daß gegenüber solchen Systemen der mechanische Aufwand, die Ansteuertechnik und die Kosten reduziert sind.

Bevorzugte Ausführungsbeispiele der vorliegenden Erfindung sind in den Unteransprüchen definiert.

Nachfolgend werden anhand der beiliegenden Zeichnungen bevorzugte Ausführungsbeispiele der vorliegenden Erfindung näher erläutert. Es zeigen:
- Fig. 1A bis 1C: eine schematische Darstellung eines ersten Ausführungsbeispiels der erfindungsgemäßen Vorrichtung;
- Fig. 1D bis 1F: eine schematische Darstellung eines zweiten Ausführungsbeispiels der erfindungsgemäßen Vorrichtung;
- Fig. 2A bis 2D: eine schematische Darstellung verschiedener Stellungen einer Hebeeinrichtung, wie sie in der erfindungsgemäßen Vorrichtung gemäß dem ersten Ausführungsbeispiel zum Einsatz kommt;
- Fig. 3A und 3B: ein erstes Papierhandhabungssystem das die erfindungsgemäße. Sammelvorrichtung aufweist sowie, ein Ablaufdiagramm;
- Fig. 4A und 4B: ein zweites Beispiel eines Blatthandhabungssystems das die erfindungsgemäße Sammelvorrichtung aufweist, sowie ein Ablaufdiagramm;
- Fig. 5A und 5B: Vergleiche der Bruttotaktleistungen der Vorrichtungen aus den Fig. 3 und 4 mit Blatthandhabungssystemen die herkömmliche Sammelvorrichtungen verwenden;
- Fig. 6A und 6B: ein erstes Beispiel für ein herkömmliches Blatthandhabungssystem mit einer herkömmlichen Sammelvorrichtung, sowie ein Ablaufdiagramm;
- Fig. 7A und 7B: ein zweites Beispiel für ein herkömmliches Blatthandhabungssystem mit einer herkömmlichen Sammelstation, sowie ein Ablaufdiagramm; und
- Fig. 8A und 8B: tabellarische Aufstellungen der Brutto-Taktleistungen der Papierhandhabungssysteme aus Fig. 6 und 7.

Nachfolgend wird anhand der Fig. 1 und 2 allgemein das erfindungsgemäße Verfahren und die erfindungsgemäße Vorrichtung beschrieben, und anhand der Fig. 3 bis 5 wird der Einsatz der erfindungsgemäßen Vorrichtung in Blatthandhabungssystemen und insbesondere die Verbesserung der erzielbaren Taktzeiten erläutert. Die nachfolgend anhand der Fig. 1 und Fig. 2 beschriebenen Blätter sind in der Gesamtheit mit dem Bezugszeichen B bezeichnet, und stehen für eines oder mehrere Blätter einer Blattgruppe.

In Fig. 1A ist eine schematische Darstellung eines ersten Ausführungsbeispiels der erfindungsgemäßen Vorrichtung bzw. der erfindungsgemäßen Sammelstation gezeigt, die in ihrer Gesamtheit mit dem Bezugszeichen 100 versehen ist. Die Sammelstation 100 umfaßt ein Paar von Eingangsrollen 102a und 102b die in Blattlaufrichtung P am Eingang 104 der Sammelstation 100 angeordnet sind. Durch die gestrichelte Linie 106 ist die Ebene angedeutet, in der einzelne Blätter in die Sammelstation einlaufen. In Blattlaufrichtung P nach den Eingangsrollen 102a und 102b ist eine Auflage 108 angeordnet, die in Fig. 1A durch eine Hebeeinrichtung 110 verdeckt ist und daher nur gestrichelt angedeutet ist. Auf der Auflage 108, die in der Blatteinlaufebene 106 angeordnet ist, werden die in die Sammelstation eingebrachten Blätter abgelegt, wobei offensichtlich ist, daß für den Fall, daß eine Mehrzahl von Blättern in der Sammelstation aufgenommen werden sollen, diese auf dem jeweils vorhergehenden Blatt zur Ruhe kommen. In Fig. 1A ist schematisch ein Blatt B gezeigt.

Die Sammelstation 100 umfaßt ferner eine Hebeeinrichtung 110 mit einem Heberahmen 112, auf dessen nähere Ausgestaltung nachfolgend unter Bezugnahme auf Fig. 2 näher eingegangen wird. Über eine Verbindungsstange 114 ist der Heberahmen 112 mit einem Hebeantrieb 116 verbunden, dessen Betätigung eine Verschiebung des Heberahmens 112 in die durch den Pfeil V angezeigte Richtung senkrecht zur Blattlaufrichtung P bewirkt.

Im Blattlaufrichtung P nach der Auflage 108 ist ein Paar von Transportrollen 118a und 118b angeordnet. Die Transportrolle 118a ist in die Richtung V beweglich angeordnet und ist über eine Verbindungsstange 120 mit einem Antrieb 122 verbunden, der eine Bewegung der Rolle 118a in die Richtung V bewirkt. Die Rolle 118b ist an einer stationären Position angeordnet.

Die Sammelstation 100 umfaßt ferner einen Anschlag 124, der bei dem dargestellten Ausführungsbeispiel als L-förmiges Winkelstück ausgebildet ist, jedoch auch in der Form eines Anschlagrechens ausgebildet sein kann. Der Anschlag 124 ist über ein Lager 126 drehbar gelagert, wobei eine entsprechende Bewegung des Anschlags 124 um das Lager 126 herum durch Betätigung eines Antriebs 128 erfolgt, der eine Verbindungsstange 130 in die Richtung V bewegt, wodurch ein entsprechendes Verkippen des Anschlags 124 um das Lager 126 herum erfolgt.

Eine Ausgabeeinheit 132 ist in Blattlaufrichtung P hinter dem Anschlag 124 angeordnet und umfaßt zwei Ausgaberollen 134a und 134b. Die Ausgaberolle 134a ist über eine Feder 136 gegen die Ausgaberolle 134b vorgespannt, und in Richtung V beweglich angeordnet. Die Ausgaberolle 134b ist über eine Verbindungsstange 138 mit einem Antrieb 140 verbunden, der bei einer Betätigung eine Verschiebung der Rolle 134b in Richtung V und damit gleichzeitig auch eine entsprechende Verschiebung der Rolle 134a in die Richtung V bewirkt.

In Fig. 1A ist die Situation dargestellt, in der ein Blatt B in die Sammelstation 100 einläuft, und für die weitere Betrachtung sei der Einfachheit halber angenommen, daß die zu bildende Blattgruppe nur aus dem einen Blatt B besteht. Es ist jedoch offensichtlich, daß die vorliegende Erfindung nicht auf die Bildung von Blattgruppen bestehend aus nur einem Blatt beschränkt ist, sondern daß die erfindungsgemäße Station 100 auch eine Mehrzahl von Blättern einer einzelnen Gruppe aufnimmt.

In Fig. 1A wurde das Blatt B in der Blatteinlaufebene 106 auf die Auflage 108 bewegt, wobei die Bewegung in Blattlaufrichtung P durch den Anschlag 124 beendet wurde.

In Fig. 1B ist die Situation dargestellt, die sich einstellt unmittelbar nachdem festgestellt wurde, daß eine Blattgruppe vollständig gebildet wurde. Sobald dies erfaßt wird, wird der Antrieb 128 betätigt, um die Verbindungsstange 130 derart zu bewegen, daß der Anschlag 124 um das Lager 126 nach unten kippt, wie dies in Fig. 1B dargestellt ist, um so den Weg zwischen der Auflageplatte 108 und der Ausgabeeinheit 132 freizugeben. Gleichzeitig mit dem Betätigen der Antriebs 128 wird auch der Antrieb 122 betätigt, um die Verbindungsstange 122 und damit die Rolle 118a gegen die Rolle 118b zu bewegen, um so durch Antreiben der Transportrollen 118a und 118b das Blatt B in Richtung der Ausgabeeinheit 132 zu bewegen. In Fig. 1B ist die Situation gezeigt, in der das Blatt B bereits zwischen der Ausgaberolle 134a und 134b angekommen ist.

In Fig. 1C ist dargestellt, was passiert, nachdem das Blatt B die Ausgaberollen 134 der Ausgabeeinheit 132 erreicht hat. Sobald dies erfaßt wurde, werden die Antriebe 116 und 140 betätigt, um den Heberahmen 112 und die Ausgaberollen 134a, 134b in eine Blattauslaufebene 142 zu bewegen, die vertikal von der Blatteinlaufebene 106 um eine vorbestimmte Entfernung D beabstandet ist. Gleichzeitig wird der Antrieb 122 aktiviert, um die Transportrolle 118a von der Transportrolle 118b vertikal weg zu bewegen, wie es in Fig. 1C zu sehen ist, um so eine Behinderung des Transports des Blattes B zu vermeiden. Zusätzlich wird der Antrieb 128 betätigt, um so über die Stange 130 zu bewirken, daß der Anschlag 124 in seine geschlossene Stellung zurückkehrt. Wie in Fig. 1C nur schematisch dargestellt ist, umfaßt der Heberahmen 112 eine Heberahmenauflage 144, auf der beim Anheben des Heberahmens 112 das Blatt B ruht, und die Auflage 108 verbleibt stationär an ihrer ursprünglichen Position. Sobald die in Fig. 1C gezeigte Situation eingestellt ist, kann begonnen werden, ein neues Blatt B' in die Sammelstation 100 einzubringen.

Aus der obigen Erläuterung wird deutlich, daß die erfindungsgemäße Sammelstation es ermöglicht neue Blätter einer Blattgruppe einzuführen, obwohl die vorhergehende Gruppe die Sammelstation noch nicht verlassen hat.

Mit anderen Worten ermöglicht die Sammelstation 100 daß, sobald eine Gruppe B gesammelt ist, der Anschlag 124 geöffnet wird, die obere Transportrolle 118a des Transports, der sich vor dem Anschlag 124 befindet, gegen die untere Transportrolle 118b gedrückt wird, so daß die Gruppe B beschleunigt wird. In Papierrichtung P nach dem Anschlag 124 wird die Gruppe B von der nächsten Transportrolle 134a/134b der Ausgabeeinheit übernommen, und sobald dies geschehen ist, wird diese Transportrolle, der Anschlag 124 und gleichzeitig der Teil der Gruppe der sich noch im Sammelbereich befindet, durch die Hebeeinrichtung 110 so weit angehoben, daß das erste Blatt B' der nächsten Gruppe unter der vorherigen Gruppe B hindurch bis zum Anschlag 124 fahren kann. Die Ausgabegruppe wird nun über den Anschlag 124 abgeführt. Sobald die Gruppe aus dem Sammelbereich abtransportiert ist, wird die Hebeeinrichtung an den bereits gesammelten Blättern vorbei wieder abgesenkt, was nachfolgend anhand der Fig. 2 noch näher beschrieben wird.

Anhand der Figuren 1D bis 1F wird nachfolgend die erfindungsgemäße Vorrichtung bzw. die erfindungsgemäße Sammelstation gemäß einem zweiten Ausführungsbeispiel näher erläutert. Ähnlich oder gleichwirkende Elemente, die bereits anhand der Figuren 1A bis 1C erläutert wurden, weisen die gleichen Bezugszeichen auf und werden nicht erneut beschrieben.

Das anhand der Figuren 1D bis 1F beschriebene Ausführungsbeispiel der vorliegenden Erfindung unterscheidet sich von dem ersten Ausführungsbeispiel dadurch, daß die Sammelstation eine verschwenkbare Sammeleinrichtung 150 aufweist, die zumindest ein erstes Sammelfach 152 und ein zweites Sammelfach 154 umfaßt. Das erste Sammelfach 152 und das zweite Fach 154 umfassen einen Eingang 152a bzw. 154a und einen gemeinsamen Ausgang 156. Die Eingänge 152a und 154b sind benachbart zum Eingang 104 angeordnet, und der gemeinsame Ausgang ist benachbart zu den Transportrollen 118a und 118b angeordnet. Aufgrund dieser Anordnung verwenden beide Sammelfächer 152 und 154 den Anschlag 124 gemeinsam. Die Sammelfächer 152 und 154 sind durch eine Trennplatte 158 getrennt, so daß sich in der Sammeleinrichtung 150 die zwei Sammelfächer 152 und 154 bilden. Die Sammeleinrichtung 150 ist in ihrer Gesamtheit verschwenkbar gelagert, wobei das Lager (nicht gezeigt) so benachbart zum gemeinsamen Ausgang 156 angeordnet ist, so daß bei einer Bewegung der Sammeleinrichtung 150 in Richtung der in Figur 1D eingezeichneten Pfeile eine Bewegung der Eingänge 152a, 154a der Sammelfächer 152 bzw. 154 zu dem Eingang 104 hin bzw. vom dem Eingang 104 weg ermöglicht wird, wobei gleichzeitig der gemeinsame Ausgang 156 eine Position benachbart zu den Transportrollen 118a, 118b nicht verändert. Bei dem anhand der Figuren 1D bis 1F dargestellten Ausführungsbeispiel der vorliegenden Erfindung ist die Steuerung 146 wirksam, um eine entsprechende Bewegung der Sammeleinrichtung 150 abhängig von den zu bildenden Blattgruppen sowie der übrigen Elemente der Sammelstation 100 zu bewirken, wie es nachfolgend noch näher erläutert wird.

Anders als bei dem in Figuren 1A bis 1C dargestellten Ausführungsbeispiel, bei dem eine gebildete Blattgruppe vertikal verfahren wird, verbleibt die Blattgruppe hier, wenn sie gebildet ist, beim Ausfahren im wesentlichen in der Blattlaufebene 106, so daß keine Höhenverschiebung der Ausgabe 132 erforderlich ist, so daß hier auf die anhand der Figuren 1A bis 1C gezeigten Mechanismen zur Höhenverstellung der Ausgabe 132 verzichtet werden kann.

Nachfolgend wird die Funktionsweise der Vorrichtung gemäß dem zweiten Ausführungsbeispiel näher erläutert. In Figur 1D ist eine Ausgangssituation dargestellt, in der Blätter über den Eingang 104 und die Rollen 102a und 102b dem ersten Sammelfach 152 zugeführt werden. Schematisch ist in Figur 1D lediglich ein Blatt B gezeigt, um die Übersichtlichkeit der Darstellung zu wahren. Das Blatt B wird derart bewegt, daß es in dem ersten Sammelfach 152 gegen den Anschlag 124 fährt. Weitere Blätter werden in das Sammelfach 152 eingebracht, bis eine gewünschte Anzahl oder eine zulässige Anzahl von Blättern aufgenommen ist. Gemäß einem Ausführungsbeispiel ist der Eingang 104 mit einer sogenannten Schleuse versehen, welche ermöglicht, die Blätter entsprechend ihres Eintreffens an der Sammelstation 100 entweder aufsteigend oder absteigend in den Sammelfächern anzuordnen, d.h. daß die Blätter entweder auf dem vorhergehenden Blatt oder unter dem vorhergehenden Blatt angeordnet werden.

Sobald die Steuerung 146 feststellt, daß die erwünschte Blattzahl der Blattgruppe im Sammelfach 152 gebildet ist, bewirkt diese eine Bewegung des Anschlags 124 nach unten, wie dies in Figur 1E gezeigt ist, in dem der Motor 128 entsprechend betätigt wird. Gleichzeitig werden die Transportrollen 118a und 118b durch Betätigung des Motors 122 derart bewegt, daß diese mit der Blattgruppe Eingriff nehmen, und diese in Richtung der Ausgabe 132 bewegen. Gleichzeitig mit der Bewegung der Blattgruppe B in Richtung der Ausgabe 132 bewirkt die Steuerung 146 ein Verschwenken der Sammeleinrichtung 150, wie es durch den Pfeil in Figur 1E dargestellt ist, um so den Eingang 154a des zweiten Sammelfaches 154 in Richtung des Eingangs 104 der Sammelstation 100 zu bewegen. Sobald der Eingang 154a mit dem Eingang 104 der Sammelstation 100 ausgerichtet ist, beginnt die Steuerung mit der Zuführung von Blättern, die der zweiten Blattgruppe zugeordnet sind in das zweite Sammelfach 154. Durch das Verschwenken der Sammeleinrichtung während des Ausfahrens der ersten Blattgruppe und gegebenenfalls durch ein beschleunigtes Ausfahren der ersten Blattgruppe verglichen mit dem Einfahren weiterer Blätter wird ein ausreichend großer Abstand zwischen den beiden Blattgruppen erzeugt, so daß bereits dann, wenn die erste Blattgruppe noch nicht vollständig ausgefahren ist, mit dem Zuführen weiterer Blätter in das zweite Sammelfach 154 begonnen werden kann. Sobald die erste Blattgruppe vollständig ausgefahren ist, wird der Anschlag 124 in seine geschlossene Position zurückbewegt, wie dies in Figur 1F gezeigt ist, und die Blätter der zweiten Blattgruppe werden in dem zweiten Sammelfach 154 aufgenommen.

Die Bewegung der Sammeleinrichtung 150 erfolgt durch eine entsprechende Einrichtung, die in Figur 1D schematisch mit 160 bezeichnet ist, und die beispielsweise ähnlich dem Motors für die Hebeeinrichtung des ersten Ausführungsbeispiels ausgestaltet sein kann.

Der Vorteil der vorliegenden Erfindung besteht darin, daß sich eine erhebliche Leistungssteigerung erreichen läßt, und ferner wird eine sichere Funktion des Anschlags erreicht, der keiner Beeinflussung durch die Gruppengröße, keinerlei mechanischen Steuerungen und keinem Verschleiß unterworfen ist.

Somit ermöglicht die vorliegende Erfindung bereits während der Ausgabe einer gesammelten Gruppe mit dem Sammeln der nächsten Gruppe zu beginnen, wodurch die Sammelleistung des Systems erheblich gesteigert werden kann.

Gemäß einem bevorzugten Ausführungsbeispiel ist die Sammelstation 100 derart ausgestaltet, um entweder Einzelblätter oder zwei übereinander liegende Blätter auf- oder absteigend zu sammeln. Die Einlauf- und Auslaufgeschwindigkeit, d. h. die Geschwindigkeiten der Transportrollen 102 und 134 sind ebenso wie die Stopposition der Blätter frei programmierbar. Die Ansteuerung der einzelnen Antriebe und Transportrollen erfolgt durch eine Steuerung 146 der Sammelstation, die in Fig. 1 schematisch gezeigt ist. Die Steuerung 146 ist in der Lage, Blattinformationen, die für die Verarbeitung erforderlich sind, zu verwalten und zu puffern, wie z.B. die Anzahl der Blätter in einer Blattgruppe und ähnliches.

Anhand der Fig. 2 wird nachfolgend das Funktionsprinzip der Hebeeinrichtung 110 gemäß dem ersten Ausführungsbeispiel näher erläutert. In Fig. 2 ist der Einfachheit halber lediglich der Heberahmen 112 dargestellt.

Wie in Fig. 2A gezeigt ist, umfaßt der Heberahmen 112 ein erstes Seitenelement 202 und ein zweites Seitenelement 204, die in Blattlaufrichtung P (in Fig. 2 die Richtung senkrecht zur Blattebene) parallel zueinander angeordnet sind, im wesentlichen baugleich zueinander und höhenverstellbar sind. Durch das Zusammenwirken der beweglichen Seitenelemente 202 und 204 wird ein erster Aufnahmebereich 206 und ein zweiter Aufnahmebereich 208 in dem Hebeelement 112 gebildet. Der erste und der zweite Aufnahmebereich 206 und 208 sind durch einen Vorsprung 202a bzw. 204a in den jeweiligen Seitenelementen voneinander getrennt. Der obere Aufnahmebereich 206 ist durch die Vorsprünge 202a und 204a sowie durch Abdeckungen 202b und 204b begrenzt. Ebenso ist der untere Aufnahmebereich 208 durch untere Begrenzungen 202c und 204c sowie durch die Vorsprünge 202a und 204a begrenzt. In Fig. 2 ist ferner die stationäre Auflage 108 gezeigt, die bereits anhand der Fig. 1 beschrieben wurde. Diese Auflage ist stationär angeordnet, d. h. sie verändert ihre Position nicht.

In Fig. 2A ist die Situation dargestellt, die derjenigen aus Fig. 1A entspricht, nämlich die Situation in der eine Blattgruppe B gebildet ist. Nachdem festgestellt wurde, daß eine Blattgruppe B gebildet ist, wird die Blattgruppe B in Richtung der Ausgabeeinheit (Fig. 1, 132) bewegt, und bei Erreichen derselben wird der Heberahmen 112 angehoben, um die in Fig. 2B dargestellte Position zu erreichen. Wie zu erkennen ist, wird durch das Anheben des Heberahmens 112 die Blattgruppe B auf den Vorsprüngen 202a und 204a aus der Blatteinlaufebene in die Blattauslaufebene bewegt. Sobald der Heberahmen 112 die angehobene Position erreicht hat, kann ein weiteres Blatt B' einer nachfolgenden Blattgruppe in dem zweiten Aufnahmebereich 208 aufgenommen werden, wie in Fig. 2B gezeigt ist.

Nachdem die vorhergehende Blattgruppe B ausgefahren wurde, werden die zwei Seitenelemente 202 und 204 bezüglich der Breitenrichtung des Blattes B' auseinander bewegt, so daß sich die in Fig. 2C gezeigte Position einstellt. Anschließend wird der Heberahmen abgesenkt, wie es in Fig. 2D gezeigt ist, und die Seitenelemente werden wieder zusammengeführt, so daß erneut die in Fig. 2A gezeigte Situation einstellt.

Anhand der Fig. 3 bis 5 werden nachfolgend Beispiele für Blatthandhabungssysteme beschrieben, die die erfindungsgemäßen Sammelstation und das erfindungsgemäße Verfahren zum Bilden von Blattgruppen verwenden.

In Fig. 3A ist ein erstes Beispiel eines Blatthandhabungssystems 300 gezeigt, welches eine Schneidemaschine 302, eine erste Stoppstelle bzw. einen ersten Puffer 304, einen Merger 306, eine zweite Stoppstelle bzw. einen zweiten Puffer 308, die erfindungsgemäße Sammelstation 100 sowie ein Falzwerk 310 aufweist, die in Papierlaufrichtung P nacheinander geschaltet sind. Der Schneidemaschine 302 wird eine bedruckte Papierbahn bereitgestellt, die durch die Schneidemaschine in einzelne Blätter B vereinzelt wird, die in der ersten Stoppstelle 304 nebeneinander liegend zu der Maschinenmittelachse X eingebracht werden. Von der ersten Stoppstelle 304 werden die parallel nebeneinander liegenden Blätter dem Eingang dem Mergers 306 zugeführt, der die zwei Blätter bezüglich der Maschinenmittelachse X übereinanderliegend ausrichtet, wobei am Ausgang des Mergers anliegende Blätter an die zweite Stoppstelle 308 übergeben werden und von dieser der erfindungsgemäßen Sammeleinrichtung 100 zugeführt werden. Die Sammeleinrichtung 100 gibt die gebildeten Blattgruppen an das Falzwerk 310 zur weiteren Verarbeitung aus.

In Fig. 3B ist ein Ablaufdiagramm gezeigt, in welchem über die X-Achse die Zeit t aufgezeichnet ist, und über die Y-Achse die einzelnen Komponenten der Vorrichtung 300 aufgezeichnet sind. In dem Diagramm sind die Ausgabezeiten der einzelnen Komponenten dargestellt.

Zum Zeitpunkt t = 0ms wird begonnen, eine bereits gebildete Blattgruppe aus der Sammelstation 100 auszufahren, was 150ms dauert. Gleichzeitig wird begonnen, ein bezüglich der Maschinenmittenachse X am Mergereingang links liegendes Blatt (Bezugszeichen 306L) durch den Merger zu bewegen, was 145ms dauert. Durch die Verwendung der erfindungsgemäßen Sammelstation 100 wird nunmehr ermöglicht, daß bereits frühzeitig nach dem Beginn des Ausfahrens der gebildeten Blattgruppe aus der Sammelstation 100 mit dem Zuführen weiterer Blätter begonnen wird, was bei dem dargestellten Ausführungsbeispiel zum Zeitpunkt t = 25ms stattfindet, und zu diesem Zeitpunkt (t = 25ms) wird begonnen ein in der Stoppstelle 308 anliegendes Blatt aus demselben auszufahren und der Sammelstation 100 zuzuführen, was 70ms dauert. Gleichzeitig mit dem Beginn des Ausfahrens eines Blattes aus der Stoppstelle 308 wird begonnen ein am Mergereingang bezüglich der Maschinenmittelachse x rechts liegendes Blatt durch den Merger zu bewegen, was 145ms dauert (Bezugszeichen 306R).

Versetzt hierzu wird bei t = 50ms begonnen, die in der Stoppstelle 304 angeordneten Blätter dem Eingang des Mergers bereitzustellen, was 125ms dauert. Gleichzeitig wird begonnen, der Stoppstelle 304 neue, geschnittene Einzelblätter durch die Schneidemaschine 302 bereitzustellen, was 150ms dauert. Wie weiter zu erkennen ist, wird bei der Zeit t = 145ms begonnen, das nun in die Stoppstelle 308 eingebrachte Blatt auf demselben auszufahren und der Station 100 zuzuführen.

Wie sich aus Fig. 3B ergibt, beträgt die Taktzeit bei dieser Ausgestaltung 215ms, was etwa 16740 Takten pro Stunde entspricht. Dies stellt eine Verringerung der Taktzeit um 80ms gegenüber dem anhand der Fig. 6 beschriebenen herkömmlichen System dar.

In Fig. 4A ist ein weiteres Blatthandhabungssystem 400 gezeigt, welches ein Blattanleger 402, ein Schuppenband 404, eine Stoppstelle bzw. ein Puffer 406 sowie die erfindungsgemäße Sammelstation 100 nacheinanderfolgend in Papierlaufrichtung umfaßt. Der Blattanleger 402 gibt einzelne Blätter an das Schuppenband 404 aus, welches dieselben geschuppt zwischenspeichert und an dessen Ausgang einzelne Blätter an die Stoppstelle 406 ausgibt, der seinerseits Blätter der erfindungsgemäßen Sammelvorrichtung 100 zuführt.

In Fig. 4B ist ein Ablaufdiagramm mit den Ausgabezeiten der einzelnen Komponenten des Systems 400 gezeigt, wobei über die X-Achse die Zeit t aufgetragen ist, und über die Y-Achse die einzelnen Komponenten.

Zum Zeitpunkt t = 0ms wird begonnen, eine bereits gebildete Blattgruppe aus der Sammelstation 100 auszufahren, was 150ms dauert. Durch die erfindungsgemäße Sammelvorrichtung 100 wird ermöglicht, daß bereits kurz nach dem Beginn des Ausfahrens der Gruppe aus der Sammelstation 100 bei t = 30ms begonnen wird, ein neues Blatt aus der Stoppstelle 406 in die Sammelstation 100 einzubringen, was 70ms dauert. Gleichzeitig wird begonnen, ein weiteres Blatt aus dem Schuppenband 404 in die Stoppstelle 406 zu bewegen, was 115ms dauert. Sobald dieses Blatt die Stoppstelle erreicht hat, wird dasselbe aus der Stoppstelle mit einer erhöhten Geschwindigkeit an die Sammelstation 100 ausgegeben, was 65ms dauert. 100ms nach Beginn des Ausfahrens eines Blattes aus dem Schuppenband wird begonnen, ein weiteres Blatt aus dem Schuppenband in Richtung der Stoppstelle 406 auszufahren, was wiederum 115ms dauert.

Wie aus Fig. 4B zu erkennen ist, ergibt sich aufgrund der Verwendung der erfindungsgemäßen Vorrichtung eine Taktzeit von 200ms, was gegenüber dem anhand der Fig. 7 beschriebenen Stand der Technik eine Verbesserung der Taktzeit um 100ms darstellt.

In Fig. 5A und 5B sind die mit der vorliegenden Erfindung erreichbaren Brutto-Taktleistungen in tabellarischer Form für unterschiedliche Anzahl von Vordrucken in einer Gruppe angegeben, und ferner ist ein Vergleich zu den Systemen aus Fig. 6 und 7 gegeben, die eine herkömmliche Sammelstation verwenden.

Wie zu erkennen ist, ergeben sich durch die Verwendung der erfindungsgemäßen Sammelstation und durch Anwenden des erfindungsgemäßen Verfahrens erhebliche Taktleistungssteigerungen.

Somit wird deutlich, daß die vorliegende Erfindung gegenüber Systemen und Vorrichtung aus dem Stand der Technik deutliche Vorteile hinsichtlich der erreichbaren Taktleistung aufweist, was dadurch erreicht wird, daß bereits während des Ausfahrens einer fertig gestellten Gruppe aus der Sammelstation mit dem Sammeln weiterer Blätter für eine nachfolgende Gruppe begonnen werden kann.

## Patentansprüche

1. Verfahren zum Bilden von Blattgruppen (B, B') aus einem oder mehreren Blättern, mit folgendem Schritt:
(a) Zuführen einer vorbestimmten Anzahl von Blättern zu einer ersten Position in einer Blatteinlaufebene (106) in einer Sammelstation (100), um eine erste Blattgruppe (B) zu bilden;
**gekennzeichnet durch** folgende Schritte:
(b) wenn die erste Blattgruppe gebildet ist, Bewegen der ersten Blattgruppe (B) von der ersten Position in der Blatteinlaufebene (106) in der Sammelstation (100) zu einer zweiten Position (142) außerhalb der Blatteinlaufebene in der Sammelstation (100), und Ausfahren der ersten Blattgruppe (B) aus der Sammelstation; und
(c) Zuführen einer vorbestimmten Anzahl von Blättern zu der ersten Position in der Blatteinlaufebene (106) in der Sammelstation (100), um eine zweite Blattgruppe (B') zu bilden, während die erste Gruppe (B) aus der Sammelstation ausfährt.

2. Verfahren nach Anspruch 1, bei dem im Schritt (b) die erste Gruppe (B) in eine Richtung senkrecht zu der Blattzuführungsrichtung (P) in eine Blattauslaufebene (142) bewegt wird.

3. Verfahren nach Anspruch 1 oder 2, bei dem die erste Gruppe (B) in Richtung einer Ausgabeeinheit (132) der Sammelstation (100) bewegt wird.

4. Verfahren nach einem der Ansprüche 1 bis 3, bei dem im Schritt (a) die Blätter in einer Blattlaufrichtung (P) gegen einen Anschlag (124) bewegt werden.

5. Verfahren nach Anspruch 4, bei dem der Schritt (b) folgende Schritte umfaßt:
(b.1.) Bewegen des Anschlags (124) in eine offene Position;
(b.2.) Bewegen der gebildeten Gruppe (B) zu einer Ausgabeeinheit (132); und
(b.3.) bei Erreichen der Ausgabeeinheit (132), Bewegen der Ausgabeeinheit (132) und der ersten Gruppe (B) in eine Richtung senkrecht zu der Blattlaufrichtung (P) und Bewegen des Anschlags (124) in eine geschlossene Position.

6. Verfahren nach Anspruch 5, bei dem das Zuführen von Blättern der zweiten Gruppe (B') beginnt, wenn der Anschlag (124) im Schritt (b.3.) die geschlossene Position erreicht.

7. Verfahren nach Anspruch 1, bei dem die Sammelstation (100) eine Sammeleinrichtung (150) mit zumindest zwei Sammelfächern (152,154) aufweist, wobei im Schritt (a) zumindest ein Einlauf eines ersten Sammelfaches (152) in der Blatteinlaufebene ist und die Blätter dem ersten Sammelfach (152) zugeführt werden, wobei im Schritt (c) zumindest ein Einlauf eines zweiten Sammelfaches (152) in der Blatteinlaufebene ist und die Blätter dem zweiten Sammelfach (154) zugeführt werden, und wobei der Schritt (b) folgenden Schritt umfaßt:
Bewegen der Sammeleinrichtung (150) derart, daß das zweite Sammelfach (154) im Schritt (c) für die Zuführung von Blättern bereitsteht.

8. Verfahren nach Anspruch 7, bei dem die Blattgruppe und die Sammeleinrichtung (150) im Schritt (b) im wesentlichen gleichzeitig bewegt werden.

9. Verfahren nach Anspruch 7 oder 8, bei dem die erste Gruppe in Richtung einer Ausgabeeinheit (132) der Sammelstation (100) bewegt wird.

10. Verfahren nach einem der Ansprüche 7 bis 9, bei dem im Schritt (a) die Blätter in einer Blattlaufrichtung (P) gegen einen Anschlag (124) bewegt werden.

11. Verfahren nach Anspruch 10, bei dem der Schritt (b) folgende Schritte umfaßt:
Bewegen des Anschlags (124) in eine offene Position;
Bewegen der gebildeten Gruppe zu einer Ausgabeeinheit (132); und
bei Erreichen der Ausgabeeinheit (132), Bewegen der Sammeleinrichtung (150) derart, daß das zweite Sammelfach (154) im Schritt (c) für die Zuführung von Blättern bereitsteht.

12. Verfahren nach Anspruch 11, bei dem das Zuführen von Blättern der zweiten Gruppe beginnt, wenn das zweite Sammelfach (154) zur Zuführung von Blättern bereitsteht, wobei der Anschlag (124) in eine geschlossene Position bewegt wird, wenn die erste Gruppe ausgefahren ist.

13. Verfahren nach einem der Ansprüche 7 bis 12, bei dem die Sammelstation derart gelagert ist, daß ein Auslauf des ersten Sammelfaches und des zweiten Sammelfaches im wesentlichen in der Blattauslaufebene liegen.

14. Vorrichtung zum Bilden von Blattgruppen (B, B') aus einem oder mehreren Blättern, mit:
einer stationären Sammelauflage (108) zur Aufnahme einer vorbestimmten Anzahl von Blättern einer Blattgruppe (B, B');
**gekennzeichnet durch**
eine bewegliche Hebeeinrichtung (110), die eine auf der Sammelauflage (108) aufgenommene Blattgruppe (B, B') von der Sammelauflage (108) zu einer weiteren Position (142) bewegt; und
eine Steuerungseinrichtung (146), die bewirkt, daß die Sammelauflage (108) eine vorbestimmte Anzahl von Blättern einer ersten Blattgruppe (B) empfängt, daß die Hebeeinrichtung (110) die erste Blattgruppe (B) in die weitere Position (142) bewegt, daß die Sammelauflage (108) Blätter einer zweiten Blattgruppe (B') empfängt, und daß die erste Gruppe (B) während des Zuführens von Blättern der zweiten Gruppe (B') ausfährt.

15. Vorrichtung nach Anspruch 14, bei der die Hebeeinrichtung (110) die erste Gruppe (B) in eine Richtung (V) senkrecht zu einer Richtung (P) in der Blätter der Sammelauflage (108) zugeführt werden, bewegt.

16. Vorrichtung nach Anspruch 14 oder 15, mit einer Ausgabeeinrichtung (132), wobei die Steuerungseinrichtung (146) bewirkt, daß die Ausgabeeinrichtung (132) die erste Gruppe (B) während des Zuführens von Blättern der zweiten Gruppe (B') ausgibt.

17. Vorrichtung nach einem der Ansprüche 14 bis 16, mit einem Anschlag (124), der in einer geschlossenen Stellung ist, um Blattgruppen (B, B') auf der Sammelauflage (108) zu bilden, und der in einer offenen Stellung ist, um eine Blattgruppe (B, B') aus der Sammelauflage (108) zu bewegen.

18. Vorrichtung nach einem der Ansprüche 14 bis 17, bei der die Hebeeinrichtung (110) eine erste und eine zweite höhenverstellbare Seitenauflage (202, 204) aufweist, deren Abstand in einer Richtung quer zur Blattlaufrichtung (P) verstellbar ist, um größer als oder kleiner als eine Breite eines Blattes der Blattgruppe (B, B') zu sein.

19. Vorrichtung zum Bilden von Blattgruppen aus einem oder mehreren Blättern, mit:
einer Sammeleinrichtung (150) mit zumindest zwei Sammelfächern (152, 154) zur Aufnahme einer vorbestimmten Anzahl von Blättern einer Blattgruppe;
**gekennzeichnet durch**
eine Einrichtung (160) zum Bewegen der Sammeleinrichtung (150), um ein Sammelfach der zumindest zwei Sammelfächer (152, 154) zur Aufnahme von Blättern bereitzustellen; und
eine Steuerungseinrichtung (146), die bewirkt, daß ein erstes Sammelfach (152) eine vorbestimmte Anzahl von Blättern einer ersten Blattgruppe empfängt, daß die erste Blattgruppe aus dem ersten Sammelfach ausfährt, daß die Einrichtung die Sammeleinrichtung (150) derart bewegt, und daß ein zweites Sammelfach (154) für die Zuführung von Blättern bereitsteht und Blätter einer zweiten Blattgruppe empfängt, während die erste Blattgruppe aus dem ersten Sammelfach ausfährt.

20. Vorrichtung nach Anspruch 19, mit einer Ausgabeeinheit (132), wobei die Steuerungseinrichtung (146) bewirkt, daß die Ausgabeeinheit (132) die erste Gruppe während des Zuführens von Blättern der zweiten Gruppe ausgibt.

21. Vorrichtung nach Anspruch 19 oder 20, mit einem Anschlag (124), der in einer geschlossenen Stellung ist, um Blattgruppen in dem Sammelfach (152, 154) zu bilden, und der in einer offenen Stellung ist, um eine Blattgruppe aus dem Sammelfach (152, 154) zu bewegen.

22. Vorrichtung nach Anspruch 21, bei der die Steuerungseinrichtung (146) eine Bewegung des Anschlags (124) in eine offene Position, eine Bewegung der gebildeten Gruppe zu einer Ausgabeeinheit (132), bei Erreichen der Ausgabeeinheit (132), eine Bewegung der Sammeleinrichtung (150) derart, daß das zweite Sammelfach (154) für die Zuführung von Blättern bereitsteht und das Ausfahren der ersten Gruppe aus der Sammelstation (100) bewirkt.

23. Vorrichtung nach Anspruch 22, bei der die Steuerungseinrichtung (146) das Zuführen von Blättern der zweiten Gruppe bewirkt, wenn das zweite Sammelfach (154) zur Zuführung von Blättern bereitsteht, wobei die Steuerungseinrichtung (146) eine Bewegung des Anschlags (124) in eine geschlossene Position bewirkt, wenn die erste Gruppe ausgefahren ist.

## Claims

1. A method of forming groups of sheets (B, B') consisting of one or of a plurality of sheets, comprising:
(a) supplying a predetermined number of sheets to a first position in a sheet feeding plane (106) in a collecting station (100) so as to form the first group of sheets (B);
**characterised by** the following steps:
(b) when the first group of sheets has been formed, moving the first group of sheets (B) from said first position (106) in the sheet feeding plane (106) in the collecting station (100) to a second position (142) outside of the sheet feeding plane in the collecting station (100), and discharging the first group of sheets (B) from the collecting station; and
(c) supplying a predetermined number of sheets to said first position in the sheet feeding plane (106) in said collecting station (100) so as to form a second group of sheets (B') while the first group of sheets (B) is being discharged from the collecting station.

2. A method according to claim 1, wherein, in step (b), the first group (B) is moved in a direction perpendicular to the sheet feeding direction (P) into a sheet discharge plane (142).

3. A method according to claim 1 or 2, wherein the first group (B) is moved in the direction of a discharge unit (132) of the collecting station (100).

4. A method according to one of the claims 1 to 3, wherein, in step (a), the sheets are moved against a stop (124) in a sheet travelling direction (P).

5. A method according to claim 4, wherein step (b) comprises the following steps:
(b.1.) moving the stop (124) to an open position;
(b.2.) moving the formed group (B) to a discharge unit (132); and
(b.3.) when the discharge unit (132) has been reached, moving said discharge unit (132) and said first group (B) in a direction perpendicular to the sheet travelling direction (P) and moving the stop (124) to a closed position.

6. A method according to claim 5, wherein the supply of sheets of the second group (B') begins when the stop (124) has reached the closed position in step (b.3.).

7. A method according to claim 1, wherein the collecting station (100) comprises a collecting means (150) including at least two collecting compartments (152, 154), wherein, in step (a), at least one inlet of a first collecting compartment (152) is located in the sheet feeding plane and the sheets are supplied to said first collecting compartment (152), wherein, in step (c), at least one inlet of a second collecting compartment (152) is located in the sheet feeding plane and the sheets are supplied to said second collecting compartment (154), and wherein said step (b) comprises the following step:
moving the collecting means (150) in such a way that the second collecting compartment (154) is available for a supply of sheets in step (c).

8. A method according to claim 7, wherein the group of sheets and the collecting means (150) are moved essentially simultaneously in step (b).

9. A method according to claim 7 or 8, wherein the first group is moved in the direction of a discharge unit (132) of the collecting station (100).

10. A method according to one of the claims 7 to 9, wherein, in step (a), the sheets are moved against a stop (124) in a sheet travelling direction (P).

11. A method according to claim 10, wherein step (b) comprises the following steps:
moving the stop (124) to an open position:
moving the formed group to a discharge unit (132); and
when the discharge unit (132) has been reached, moving the collecting means (150) in such a way that the second collecting compartment (154) is available for the supply of sheets in step (c).

12. A method according to claim 11, wherein the supply of sheets of the second group is started when the second collecting compartment (154) is available for the supply of sheets, the stop (124) being moved to a closed position when the first group has been discharged.

13. A method according to one of the claims 7 to 12, wherein the collecting station is supported such that an outlet of the first collecting compartment and of the second collecting compartment are located essentially in the sheet discharge plane.

14. A device for forming groups of sheets (B, B') consisting of one or of a plurality of sheets, comprising:
a stationary collecting support (108) for receiving thereon a predetermined number of sheets of a group of sheets (B, B');
**characterized by**
a movable lifting means (110) which moves a group of sheets (B, B') accommodated on the collecting support (108) from said collecting support (108) to a further position (142); and
a control means (146) which causes the collecting support (108) to receive thereon a predetermined number of sheets of a first group of sheets (B), which causes the lifting means (110) to move said first group of sheets (B) to said further position (142), and which causes the collecting support (108) to receive thereon sheets of a second group of sheets (B').

15. A device according to claim 14, wherein the lifting means (110) moves the first group (B) in a direction (V) perpendicular to a direction (P) in which sheets are supplied to the collecting support (108).

16. A device according to claim 14 or 15, comprising a discharge unit (132), wherein the control means (146) causes the discharge unit (132) to discharge the first group (B) while sheets of the second group (B') are being supplied.

17. A device according to one of the claims 14 to 16, comprising a stop (124) occupying a closed position so as to form groups of sheets (B, B') on the collecting support (108) and occupying an open position so as to move a group of sheets (B, B') away from the collecting support (108).

18. A device according to one of the claims 14 to 17, wherein the lifting means (110) is provided with first and second vertically adjustable side supports (202, 204) whose distance is adjustable in a direction transversely to the sheet travelling direction (P) so as to be larger than or smaller than a width of a sheet of the group of sheets (B, B').

19. A device for forming groups of sheets consisting of one or of a plurality of sheets, comprising:
a collecting means (150) comprising a least two collecting compartments (152, 154) for receiving therein a predetermined number of sheets of a group of sheets;
**characterized by**
a means (160) for moving said collecting means (150) so as to place one collecting compartment of the at least two collecting compartments (152, 154) ready for receiving sheets therein; and
a control means (146) which causes a first collecting compartment (152) to receive therein a predetermined number of sheets of a first group of sheets, which causes the first group of sheets to be discharged from the first collecting compartment, which causes said means to move the collecting means (150) in this way, and which causes a second collecting compartment (154) to be placed ready for the supply of sheets and to receive therein sheets of a second group of sheets while the first group of sheets is being discharged from the first collecting compartment.

20. A device according to claim 19, comprising a discharge unit (132), wherein the control means (146) causes the discharge unit (132) to discharge the first group during the supply of sheets of the second group.

21. A device according to claim 19 or 20, comprising a stop (124) which occupies a closed position so as to form groups of sheets in the collecting compartment (152, 154) and which occupies an open position so as to move a group of sheets out of said collecting compartment (152, 154).

22. A device according to claim 21, wherein the control means (146) causes the stop (124) to move to an open position, causes the formed group to move to a discharge unit (132), causes, when the discharge unit (132) has been reached, a movement of the collecting means (150) in such a way that the second collecting compartment (154) is placed ready for the supply of sheets, and causes the first group to be discharged from the collecting station (100).

23. A device according to claim 22, wherein the control means (146) causes the supply of sheets of the second group, when the second collecting compartment (154) has been placed ready for the supply of sheets, said control means (146) causing a movement of the stop (124) to a closed position when the first group has been discharged.

## Revendications

1. Procédé pour former des groupes de feuilles (B, B') composés d'une ou de plusieurs feuilles, avec l'étape suivante consistant à :
(a) alimenter un nombre de feuilles prédéterminé vers une première position dans un plan d'entrée de feuilles (106) dans un poste collecteur (100), pour former un premier groupe de feuilles (B) ;
**caractérisé par** les étapes suivantes consistant à :
(b) lorsque le premier groupe de feuilles est formé, déplacer le premier groupe de feuilles (B) de la première position dans le plan d'entrée de feuilles dans le poste collecteur (100) vers une deuxième position (142) en dehors du niveau d'entrée de feuilles dans le poste collecteur (100), et sortir le premier groupe de feuilles (B) du poste collecteur ; et
(c) alimenter un nombre de feuilles prédéterminé vers la première position dans le plan d'entrée de feuilles (106) dans le poste collecteur (100), pour former un deuxième groupe de feuilles (B'), tandis que le premier groupe (B) sort du poste collecteur.

2. Procédé selon la revendication 1, dans lequel, à l'étape (b), le premier groupe (B) est déplacé dans une direction perpendiculaire à la direction d'alimentation de feuilles (P) vers un plan de sortie de feuilles (142).

3. Procédé selon la revendication 1 ou 2, dans lequel le premier groupe (B) est déplacé en direction d'une unité de sortie (132) du poste collecteur (100).

4. Procédé selon l'une des revendications 1 à 3, dans lequel, à l'étape (a), les feuilles sont déplacées, dans une direction d'avance des feuilles (P), jusqu'à une butée (124).

5. Procédé selon la revendication 4, dans lequel l'étape (b) comporte les étapes suivantes consistant à :
(b.1.) déplacer la butée (124) vers une position d'ouverture ;
(b.2.) déplacer le groupe (B) constitué vers une unité de sortie (132); et
(b.3.) lorsque l'unité de sortie (132) est atteinte, déplacer l'unité de sortie (132) et le premier groupe (B) dans une direction perpendiculaire à la direction d'avance des feuilles (P) et à déplacer la butée (124) vers une position fermée.

6. Procédé selon la revendication 5, dans lequel l'alimentation de feuilles du deuxième groupe (B') commence lorsque la butée (124) atteint, à l'étape (b.3.), la position fermée.

7. Procédé selon la revendication 1, dans lequel le poste collecteur (100) présente un dispositif de collection (150) avec au moins deux casiers de collection (152, 154), à l'étape (a) se trouvant au moins une entrée d'un premier casier de collection (152) dans le plan d'entrée de feuilles et les feuilles étant alimentées vers le premier casier de collection (152), à l'étape (c) se trouvant au moins une entrée d'un second casier de collection (152) dans le plan d'entrée de feuilles et les feuilles étant alimentées vers le deuxième casier de collection (154), et l'étape (b) comportant l'étape suivante consistant à :
déplacer le dispositif de collection (150) de sorte que le deuxième casier de collection (154) soit prêt, à l'étape (c), pour l'alimentation de feuilles.

8. Procédé selon la revendication 7, dans lequel le groupe de feuilles et le dispositif de collection (150) sont, à l'étape (b), déplacés sensiblement en même temps.

9. Procédé selon la revendication 7 ou 8, dans lequel le premier groupe est déplacé en direction d'une unité de sortie (132) du poste collecteur (100).

10. Procédé selon l'une des revendications 7 à 9, dans lequel, à l'étape (a), les feuilles sont déplacées, dans une direction d'avance de feuilles (P), jusqu'à une butée (124).

11. Procédé selon la revendication 10, dans lequel l'étape (b) comporte les étapes suivantes consistant à :
déplacer la butée (124) vers une position ouverte ;
déplacer le groupe constitué vers une unité de sortie (132) ; et
lorsque l'unité de sortie (132) est atteinte, déplacer le dispositif de collection (150) de sorte que le deuxième casier de collection (154) soit prêt, à l'étape (c), pour l'alimentation de feuilles.

12. Procédé selon la revendication 11, dans lequel l'alimentation de feuilles du deuxième groupé commence lorsque le second casier de collection (154) est prêt pour l'alimentation de feuilles, la butée (124) étant déplacée vers une position fermée lorsque le premier groupe est sorti.

13. Procédé selon l'une des revendications 1 à 12, dans lequel le poste collecteur est monté de telle manière qu'une sortie du premier casier de collection et du deuxième casier de collection se situent sensiblement dans le plan de sortie de feuilles.

14. Dispositif pour former des groupes de feuilles (B, B') composés d'une ou de plusieurs feuilles, avec :
une surface de collection stationnaire (108) destinée à recevoir un nombre de feuilles prédéterminé d'un groupe de feuilles (B, B') ;
**caractérisé par**
un dispositif de levage mobile (110) qui déplace un groupe de feuilles (B, B') reçu sur la surface de collection (108) de la surface de collection (108) vers une autre position (142) ; et
une unité de commande (146) qui fait que la surface de collection (108) reçoit un nombre de feuilles prédéterminé d'un premier groupe de feuilles (B), que le dispositif de levage (110) déplace le premier groupe de feuilles (B) vers l'autre position (142), que la surface de collection (108) reçoit des feuilles d'un deuxième groupe de feuilles (B'), et que le premier groupe (B) sort pendant l'alimentation de feuilles du deuxième groupe (B').

15. Dispositif selon la revendication 14, dans lequel le dispositif de levage (110) déplace le premier groupe (B) dans une direction (V) perpendiculaire à une direction (P) dans laquelle des feuilles sont alimentées vers la surface de collection (108).

16. Dispositif selon la revendication 14 ou 15, avec un dispositif de sortie (132), le dispositif de commande (146) faisant que le dispositif de sortie (132) sorte le premier groupe (B) pendant l'alimentation de feuilles du deuxième groupe (B').

17. Dispositif selon l'une des revendications 14 à 16, avec une butée (124) qui se trouve en position fermée, pour former des groupes de feuilles (B, B') sur la surface de collection (108), et qui se trouve en position ouverte, pour déplacer un groupe de feuilles (B, B') hors de la surface de collection (108).

18. Dispositif selon l'une des revendications 14 à 17, dans lequel le dispositif de levage (110) présente une première et une deuxième surface de dépôt latérale réglables en hauteur (202, 204), dont la distance dans une direction transversale au sens d'avance des feuilles du (P) est réglable, pour être plus grande ou plus petite qu'une largeur d'une feuille du groupe de feuilles (B, B').

19. Dispositif pour former des groupes de feuilles composés d'une ou de plusieurs feuilles, avec :
un dispositif de collection (150) avec au moins deux casiers de collection (152, 154) destinés à recevoir un nombre de feuilles prédéterminé d'un groupe de feuilles ;
**caractérisé par**
un dispositif (160) destiné à déplacer le dispositif de collection (150), pour préparer un casier de collection des au moins deux casiers de collection (152, 154) pour recevoir des feuilles ; et
un dispositif de commande (146) qui fait qu'un premier casier de collection (152) reçoit un nombre de feuilles prédéterminé d'un premier groupe de feuilles, que le premier groupe de feuilles sort du premier casier de collection, que le dispositif déplace le dispositif de collection (150) de telle sorte, et qu'un deuxième casier de collection (154) est prêt pour l'alimentation de feuilles et reçoit des feuilles d'un deuxième groupe de feuilles, tandis que le premier groupe de feuilles sort du premier casier de collection.

20. Dispositif selon la revendication 19, avec une unité de sortie (132), le dispositif de commande (146) faisant que l'unité de sortie (132) sorte le premier groupe pendant l'alimentation de feuilles du deuxième groupe.

21. Dispositif selon la revendication 19 ou 20, avec une butée (124) qui se trouve en position fermée, pour former des groupes de feuilles dans le casier de collection (152, 154) et en position ouverte pour déplacer un groupe de feuilles hors du casier de collection (152, 154).

22. Dispositif selon la revendication 21, dans lequel le dispositif de commande (146) provoque un déplacement de la butée (124) en une position ouverte, un déplacement du groupe constitué vers une unité de sortie (132), lorsque l'unité de sortie (132) est atteinte, un déplacement du dispositif de collection (150) de telle sorte que le deuxième casier de collection (154) soit prêt pour l'alimentation de feuilles, et la sortie du premier groupe du poste collecteur (100).

23. Dispositif selon la revendication 22, dans lequel le dispositif de commande (146) provoque l'alimentation de feuilles du deuxième groupe lorsque le deuxième casier de collection (154) est prêt pour l'alimentation de feuilles, le dispositif de commande (146) provoquant un déplacement de la butée (124) en une position fermée lorsque le premier groupe est sorti.
